# EUROPÄISCHE PATENTSCHRIFT

(11) **EP 4 120 871 B1**
(45) Veröffentlichungstag und Bekanntmachung des Hinweises auf die Patenterteilung: **23.10.2024**
(21) Anmeldenummer: 21719850.6
(22) Anmeldetag: 08.03.2021
(51) Int. Cl.: A45B 11/00, A45F 5/02, A45B 11/02

(54) **REGENSCHIRMTRAGEVORRICHTUNG**
UMBRELLA SUPPORT DEVICE
DISPOSITIF PORTE-PARAPLUIE

(30) Priorität: 19.03.2020 DE 202020101511 U
(43) Veröffentlichungstag der Anmeldung: 25.01.2023
(73) Patentinhaber: Hentschel, Denis, 55130 Mainz (DE); Decker, Fabian, 55130 Mainz (DE); Kinik, Kadir, 55127 Mainz (DE)
(72) Erfinder: HENTSCHEL, Denis, 55130 Mainz (DE); DECKER, Fabian, 55130 Mainz (DE)
(74) Vertreter: Mackert, Andreas
(86) Internationale Anmeldenummer: PCT/DE2021/100236
(87) Internationale Veröffentlichungsnummer: WO 2021/185408

(56) Entgegenhaltungen:
- BE-A6- 1 006 562
- CN-U- 202 127 940
- CN-U- 202 341 059
- CN-U- 202 635 832
- CN-U- 205 072 244
- CN-U- 205 250 583
- CN-U- 206 603 361
- CN-U- 206 714 286
- DE-A1- 3 806 212
- JP-A- 2009 072 578
- KR-A- 20130 054 109
- TW-A- 201 240 619

## Beschreibung

Die Erfindung betrifft einen Schirm mit Haltevorrichtung zur Befestigung an der Kleidung einer den Schirm tragenden Person.

Regenschirme sind nützliche und hilfreiche Vorrichtungen, um Regen oder alternativ als Sonnenschirme auch Sonne von einer den Schirm tragenden Person fernzuhalten und werden in der Regel von einer Person in der Hand gehalten. Hieraus ergibt sich die Problematik, dass eine Hand der den Schirm tragenden Person nicht mehr zur Verfügung steht und beispielsweise die Benutzung eines Mobiltelefons oder auch das Tragen von Taschen dadurch erschwert ist.

Auch kann beispielsweise keine Kamera sinnvoll bedient werden oder ein Fernglas nicht gehalten werden. Bei sportlichen Tätigkeiten, bei denen beide Hände erforderlich sind, sind ebenfalls Einschränkungen vorhanden. Schließlich ist es auch unvorteilhaft, bei längeren Wartezeiten einen Regenschirm dauerhaft halten zu müssen, da dies zur Ermüdung der Arme der den Regenschirm tragenden Person führt und zudem in der kalten Jahreszeit zumindest eine Hand nicht in einer wärmenden Tasche verbleiben kann.

Im Stand der Technik ist eine Vielzahl von Vorrichtungen offenbart worden, die sich mit der Frage der Haltung von Regenschirmen am menschlichen Körper beschäftigt, um beide Hände für diese Person frei zu halten. Die Hauptgruppe dieser technischen Lösungen betrifft Lösungen, bei denen Gurte zur Anwendung kommen, an denen Befestigungselemente für den Regenschirm vorhanden sind und die beispielsweise um die Hüfte und in der Regel über die Schultern einer Person angeordnet sind, um so zwei Befestigungspunkte für den Regenschirm zu erreichen. Es werden für diese Lösungsansätze lediglich beispielhaft die Veröffentlichungen US 5 918 613 A, DE 39 29 974 C1 oder auch GB 2 352 969 A angeführt.

Ein weiterer technischer Ansatz besteht in der beispielsweise durch die Veröffentlichung DE 47 482 A offenbarten Lösung, in der spezielle Befestigungsmittel direkt an der Kleidung einer den Regenschirm tragenden Person angeordnet werden, beispielsweise an einer Weste, an der dann der Schirm verklemmt anbringbar ist.

Weitere Lösungen haben ebenfalls auf Haltegurten basierte Ansätze, die aber nicht eine Hüft-Schultergurt-Lösung vorsehen, sondern beispielsweise lediglich einen über die Schulter verspannten Gurt, der durch ein am Kopf geführtes Stirnband ergänzt wird, wodurch ebenfalls eine 2-Punkt Halterung des Schirmstocks bewirkt werden kann. Hier sei lediglich beispielhaft die Offenbarung der veröffentlichten Schrift WO 92/18030 A1 genannt. Derartige Lösungen sind in der Regel nicht für Standardschirme anwendbar.

Eine weitere Gruppe von Lösungsansätzen sieht eine Kombination mit anderen am Körper getragenen Elementen vor, beispielsweise Rucksäcken. Hier besteht zum einen die Möglichkeit, wie dies in der Veröffentlichung WO 2005/096868 A1 dargestellt ist, an einem Rucksack vorderseitig an den die Schulter überspannenden Trageriemen eine entsprechende Halterung für den Stock des Regenschirms anzuordnen.

Alternativ sind auch Rucksacklösungen mit Regenschirmhalterung vorgeschlagen, bei denen die Halterung des Regenschirms auf der Rückseite, d.h. am Rücken der den Rucksack tragenden Person angeordnet ist. Beispiele hierfür sind die Veröffentlichungen CN 108391915 A oder auch die Veröffentlichung AT 11 991 U1.

Schließlich sind weitere Lösungen offenbart, bei denen der Regenschirm am Rücken angeordnet ist, wobei hier ebenfalls ein Befestigungsgurtsystem offenbart ist, welches den Regenschirm hinter dem Rücken des den Regenschirm tragenden Benutzers verspannt. Beispiele hierfür sind die Veröffentlichungen US 6 926 018 B1, CN 208550244 U oder auch CN 209376895 U.

Weitere schirmbezogene Lösungen offenbaren die Veröffentlichung DE 38 06 212 A1 mit einen ausklappbaren Stützarm, mit dem ein Schirm auf dem Arm einer Person aufgelegt werden kann und die Veröffentlichung KR 2013 0054109 A, die ein Regenschirmset zeigt zum gleichzeitigen Tragen von zwei oder mehr Regenschirmen, wofür die Regenschirmgriffe lösbar magnetisch miteinander verbunden werden können.

Zusammenfassend lässt sich somit feststellen, dass die zentrale Lösungsidee bei der Befestigung eines Regen- oder Sonnenschirms am Körper der den Schirm tragenden Person Gurtsysteme sind, an denen Befestigungselemente in der Regel an 2 Punkten so angeordnet sind, dass der Regenschirm am Regenschirmstock und ggf. auch am Regenschirmgriff auszurichten ist und somit sicher am Körper getragen werden kann.

Nachteilig bei den bekannten Lösungen ist hierbei, dass nicht der Schirm selbst über die entsprechenden Befestigungselemente verfügt, die ein freihändiges Tragen des Schirms am Körper oder der Kleidung der den Schirm benutzenden Person ermöglicht. Vielmehr ist im Stand der Technik in der Regel eine Kombination zusätzlicher Haltemittel, im häufigsten Fall Haltebänder, erforderlich, die vom Benutzer am Körper und hier in der Regel über der Kleidung getragen werden müssen.

Dies ist zudem nachteilig, da diese Befestigungsmittel sichtbar am Körper angeordnet sind und den Eindruck der Bekleidung einer diese Hilfsmittel tragenden Person stark beeinträchtigt. Zudem müssen diese Elemente auch von der die Vorrichtung tragenden Person mitgeführt werden, da eine Integration an den in der Haltevorrichtung befestigten Schirm in der Regel nicht vorgesehen ist.

Vor diesem Hintergrund ist es die Aufgabe der vorliegenden Erfindung, einen Schirm mit Haltevorrichtung zur Befestigung an der Kleidung einer den Schirm tragenden Person zu schaffen, die diese Nachteile vermeidet. Es soll daher ein Schirm geschaffen werden, der zum einen integrale technische Bauteile aufweist, die zur Befestigung des Schirms an der den Schirm tragenden Person dienen und somit als Teil des Schirms mit dem Schirm mitgeführt werden. Zum anderen sollen diese Bauteile auch unmittelbar am Schirm angreifen und hierbei die äußere Erscheinung einer diesen Schirm nutzenden Person nicht negativ beeinflussen. Schließlich soll es sich um eine Lösung handeln, die den Schirm weder in seinen Abmaßen noch in dessen Gewicht negativ beeinflusst.

Erreicht wird dies nach der Erfindung durch einen Schirm bzw. Regenschirm, der über zumindest eine magnetische Haltevorrichtung verfügt, die es ermöglicht, den Schirmgriff an einer beliebigen Stelle der Bekleidung einer den Schirm tragenden Person zu befestigen. Zudem soll ein zweiter Befestigungspunkt an der Bekleidung dieser Person über ein am Schirmstock verschiebbar geführtes Befestigungselement bewirkt werden, so dass zumindest eine 2-Punkt-Befestigung vorliegt.

Aus dieser Lösung ergeben sich zwei Nutzungsmöglichkeiten, die zuvor genannte Anordnung des Schirms in aufgespannter Anwendung und 2-Punkt-Befestigung sowie eine Nutzung zumindest der magnetische Haltevorrichtung am Griff zur Befestigung des Schirms in zusammengefalteter Form an der Kleidung, um den Schirm zu tragen und mitzuführen, ohne dass die Hände oder eine Tasche dafür erforderlich wären. Da gerade Regenschirme häufig auch dann mitzuführen sind, wenn Regen zu befürchten ist, aber noch kein Regen fällt, handelt es sich bei dieser zweiten Tragefunktion ebenfalls um eine sehr vorteilhafte zweite Funktionalität der Haltevorrichtung.

Erfinderisch gelöst wird dies durch eine Magnethalterung, die konstruktiverer Bestandteil des Handgriffs eines Regenschirms ist. Hierfür ist vorgesehen, dass ein lösbarer Teil des Handgriffs als entweder magnetischer Haltekörper oder Gegenstück für ein im Handgriff vorgesehenen magnetischen Haltekörper ausgebildet ist. Auf diese Weise ist erreicht, dass nach Lösen dieses freibeweglichen Teil des Handgriffs ein Bereich der Bekleidung der den Schirm tragenden Person, beispielsweise eine Jacke, zwischen dieses Gegenstück und den verbleibenden Handgriff geführt werden kann, so dass diese Bekleidung zwischen dem beweglichen Teil des Handgriffs und dem Handgriff selbst durch die Magnetverbindung eingeklemmt ist. Dies führt dazu, dass als erster Befestigungspunkt der außen liegende Handgriff des Regenschirms an einem bestimmten Punkt der Bekleidung der den Schirm tragenden Person magnetisch fixiert ist.

Es gibt hier Variationen, da entweder eine mit den Magneten zusammenwirkende Platte im Handgriff in etwa vertikal verlaufend so angeordnet ist, dass hier eine starke Magnetverbindung mit einem im lösbaren Teil des Handgriffs vorhandenen Magneten bewirkt wird, oder umgekehrt, im beweglichen Teil des Handgriffs eine mit dem fest im Handgriff in etwas vertikal verlaufend angeordneten Magnet zusammenwirkende metallische Gegenplatte angeordnet ist.

Zudem ist es alternativ vorgesehen, eine zweite horizontal verlaufende Magnetverbindung zwischen diesem beweglichen Halteteil und der Unterseite des Handgriffs herzustellen, die für die normale Handnutzung des Regenschirms verwendet wird. Der bewegliche Teil kann beispielsweise entweder unterseitig am Handgriff bei nicht-Nutzung der Magnetverbindung zur Befestigung an der Kleidung und dann seitlich am Handgriff bei einer Befestigung an der Bekleidung angeordnet werden.

Allerdings kann dies bei vertikaler Anordnung auch mit nur einer Magnetverbindung bewirkt werden. Der bewegliche Teil ist dann sowohl bei der Handnutzung wie auch bei der Befestigung an der Kleidung seitlich am Handgriff angeordnet und wird lediglich zum Einführen der Bekleidung vom Handgriff abgenommen und dann von der Kleidungsinnenseite wieder an die selbe Stelle des Handgriffs angelegt und magnetisch lösbar befestigt.

Bei der Variante mit nur einer Magnetverbindung, die vertikal verlaufend den Handgriff mit dem Haltekörper verbindet, besteht die grundsätzliche Problematik, dass die Magnetverbindung auf der einen Seite zur Anordnung als Haltevorrichtung vom Handgriff gelöst werden muss, d.h., hier muss es für eine den Schirm nutzende Person möglich sein, den beweglichen Haltekörper erst einmal gegen die Magnetkraft der Magnetverbindung vom Handgriff abzulösen. Auf der anderen Seite muss aber auch die Magnetkraft so stark ausgebildet sein, dass sie auch bei Einlegen einer Bekleidungszwischenschicht noch ein festes Anbringen des Handgriffs des Regenschirms an der Bekleidung gewährleistet, wobei hier ein Konflikt zwischen den beiden erforderlichen Magnetkräften dieser Aufgaben besteht.

Da dies in der Praxis zu Problemen bei der Ablösung des Haltekörpers gegen die Magnetkraft vom Handgriff führen kann, ist erfindungsgemäß vorgesehen, dass hier Hilfsmittel zum Ablösen des magnetischen Haltekörpers vom Handgriff Teil des Handgriffs sind. Hier soll primär über eine Hebelkraft die Ablösung des magnetischen Haltekörpers vom Handgriff erleichtert werden. Hierfür ist es beispielsweise vorgesehen, in eine seitliche oder unterseitige Aufnahme zwischen Haltekörper und Handgriff einen als Hebel wirkenden Gegenstand einführen zu können, um so die Ablösung des magnetischen Haltekörpers vom Handgriff zu bewirken. Hierfür kann zweckdienlicher Weise vorgesehen sein, dass auf der Unterseite des Haltegriffs eine Lücke zwischen Haltekörper und Handgriff so ausgebildet ist, dass die an der Handschlaufe angeordnete Klemme in diese Aufnahme eingeführt und somit als Hebelkörper genutzt werden kann.

Alternativ hierzu ist auch vorgesehen, dass weitere bewegliche Bauteile zum Ablösen des Haltekörpers vom Handgriff nutzbar sind, beispielsweise knopfartige im Handgriff angeordnete verschiebbare Körper, die Druck auf die Verbindungsfläche zwischen Handgriff und Haltekörper ausüben und somit den Haltekörper vom Handgriff abdrücken. Beispielsweise kann dies durch einen Druckknopf mit einem im Handgriff in etwa horizontal geführten Druckstift realisiert sein, der federgelagert horizontal im Handgriff geführt ist. Durch Druck auf einen seitlichen Druckknopf am Handgriff wird dieser Druckstift auf die Verbindungsfläche des Haltekörpers geführt und löst diese vom Verbindungsbereich am Handgriff ab. Grundsätzlich sind hier auch weitere mechanische durch Druck- oder Hebelwirkung wirkende Lösungen vorgesehen.

Vorteilhaft bei der Verwendung von zwei Magnetverbindungsflächen zwischen Haltekörper und Handgriff, nämlich der unterseitigen Verbindungsfläche zur Anordnung des Haltekörpers als Unterteil des Handgriffs wie auch zur seitlichen vertikalen Anordnung bei der Nutzung als Haltevorrichtung ist der Sachverhalt, dass auf diese Weise unterschiedliche Magnetverbindungen genutzt werden können. D.h., die Magnetverbindungen zwischen Handgriff und Haltekörper bei einer Nutzung des Schirms als Handschirm kann so ausgebildet sein, dass das Ablösen des Haltekörpers von der Unterseite des Handgriffs ohne Probleme mit durchschnittlichem Kraftaufwand zu bewerkstelligen ist.

Diese etwas leichter ausgebildete Magnetverbindung wäre aber nicht geeignet, um eine stabile Anordnung an der Bekleidung zu bewirken, deshalb ist dann die seitliche Magnetverbindung zwischen Handgriff und Halteköper bewusst stärker ausgebildet. D.h., der seitliche im Handgriff angeordnete Magnetkörper ist deutlich stärker in seiner Magnetverbindung gewählt, um dem Sachverhalt Rechnung zu tragen, dass nun Haltekörper und Handgriff zwischen sich eine Textillage halten müssen, was zu einer Schwächung der Magnetverbindung zwangsläufig führt, da eine Beabstandung zwischen den Verbindungsflächen vorliegen muss. Je nach Dicke der textilen Zwischenschicht erfordert dies höhere Ausgangskräfte der Magnetverbindungen, um auch durch die textile Zwischenschicht noch hinreichend stark als Verbindung wirken zu können.

Es ist hierbei bei einer vorteilhaften Ausführungsform der Erfindung vorgesehen, dass sowohl der Verbindungsbereich am Handgriff des Schirms wie auch die an diesem Verbindungsbereich anliegende Verbindungsfläche des Haltekörpers als plane Flächen ausgebildet sind, um eine möglichst starke magnetische Verbindung zwischen diesen Flächen herstellen zu können. Auch ist es in Bezug auf zwischen diesen Flächen eingeklemmte Kleidung vorteilhaft, wenn hier eine plane Verbindung besteht.

Allerdings ist es auch in Ausführungsformen der Erfindung vorgesehen, von diesen planen Flächen abzuweichen und die Verbindungsflächen strukturiert bzw. profiliert auszubilden. Dies ist insbesondere sinnvoll, wenn die zwischen den Verbindungsflächen befindliche Bekleidung eventuell jahreszeitlich bedingt dünner ausgebildet ist und insofern ein Abgleiten der planen magnetischen Verbindungsflächen zu befürchten ist. Hier kann insbesondere eine horizontal verlaufende Profilierung der Verbindungsfläche einem Abgleiten an der Kleidung entgegenwirken.

Grundsätzlich beansprucht die Erfindung die magnetische Kraftverbindung zwischen dem lösbaren Haltekörper und dem Handgriff sowie ggf. auch zwischen einem weiteren lösbaren Haltekörper und dem verschiebbaren Befestigungsmittel, wobei hier unterschiedliche Anordnungen der magnetischen Verbindungskörper wie auch der mit dem Magnetkörper zusammen wirkenden Gegenplatten im Handgriff bzw. Befestigungsmittel oder auch Haltekörper vorliegen können. Auch hier ist die Wahl der Verbindung zwischen Magnetkörpern und Gegenplatten insbesondere daraufhin abgestimmt, dass die Kraftverbindung in diesem magnetischen Verbindungsbereich so gewählt ist, dass sie zum einen ein Trennen des Haltekörpers vom Handgriff sowohl in der Ausgangsposition des Handgriffs wie auch in der am Kleidungsstück angeordneten Position ermöglicht.

Eine weitere alternative Bauform der Erfindung sieht vor, dass die magnetischen Haltekörper für die Magnetverbindung mit dem Handgriff und/oder dem verschiebbaren Befestigungsmittel in Hohlräumen im Handgriff und/oder dem verschiebbaren Befestigungsmittel angeordnet und diesen Hohlräumen zur Nutzung entnehmbar sind. Es ist bei einer vorteilhaften Bauform nach dieser Lösung vorgesehen, das verschiebbare Befestigungsmittel deckelartig auf zumindest einen Hohlräume aufweisenden Handgriff aufzuschieben und zur Entnahme der magnetischen Haltekörper auf dem Schirmstock zu verschieben, so dass der Zugriff auf die Haltekörper möglich wird. Diese können dem Handgriff und/oder dem verschiebbaren Befestigungsmittel zur Anwendung entnommen werden, um innenseitig an der Bekleidung angeordnet die Magnetverbindung zum Handgriff und/oder dem verschiebbaren Befestigungsmittel zu bewirken.

Das Befestigungsmittel zur Erzeugung eines zweiten oberhalb des Handgriffs gelegenen Haltepunktes am Schirmstock ist hierbei vorteilhafterweise so ausgebildet, dass es in einer unteren Ausgangsposition oberhalb des Handgriffs aufsitzt und hierbei bei einer Handnutzung des Schirms ohne Befestigung an der Kleidung als oberer Abschnitt des Handgriffs fungiert und auch optisch sich an den Handgriff anpasst und anlegt. Hier kann es in einer Ausführungsform der Erfindung auch vorgesehen sein, zwischen dieser oberen Verbindungsfläche des Handgriffs zum Befestigungsmittel und dem Befestigungsmittel selbst eine weiter Magnetverbindung vorzunehmen oder alternativ die Klemmverbindung dieses Befestigungsmittels zur Anordnung auf dem Handgriff zu nutzen.

Von dieser Anordnung oberhalb des Handgriffs ausgehend ist das Befestigungsmittel dann am Schirmstock in eine obere Befestigungsposition verschiebbar, um so den zweiten Befestigungspunkt der Halterung an der Kleidung der den Schirm tragenden Person zu bewirken. Durch die freie Verschiebbarkeit dieses Befestigungsmittels am Schirmstock ist eine ideale Anordnung an der Bekleidung so möglich, dass der Schirmstock relativ vertikal geführt werden kann, um eine stabile Position an der Bekleidung einzunehmen.

Die Verbindung zur Bekleidung kann durch einen Klemmkörper oder auch wieder durch eine neuerliche Magnetverbindung bewirkt werden, bei der ebenfalls die Bekleidung zwischen einem magnetischen Haltekörper und dem Befestigungsmittel gehalten wird. Bei einer Magnetverbindung sowohl am Handgriff als auch am Befestigungsmittel ist vorteilhaft, dass die Ausrichtung des Schirms an der Bekleidung leicht möglich ist, da nach Herstellung der Magnetverbindungen diese ein Verschieben an der Bekleidung ermöglichen. So kann beispielsweise die Höhe des Handgriffs nochmal verbessert werden oder auch der Schirmstock durch eine Verschiebung des oberen Befestigungspunktes an der Bekleidung so ausgerichtet werden, dass es für den Träger angenehm ist und der aufgespannte Schirm den Benutzer gut abdeckt.

Zur Lösung und Befestigung dieses Befestigungsmittels am Schirmstock ist ein verschiebbar im Befestigungsmittel geführter Klemmkörper vorgesehen, der es ermöglicht, das Befestigungsmittel gegen eine Druckfeder im Befestigungsmittel selbst vom Schirmstock zu lösen und zu verschieben und bei einem Wirken der Druckfeder auf den Klemmkörper wieder zu arretieren. Alternativ kann auch durch die zwischen Befestigungsmittel und Schirmstock bestehende Reibung bereits eine verschiebbare Lagerung und Fixierung bewirkt werden.

Vorteilhafte Gestaltungen der Erfindung sind nachfolgend in Figuren näher dargestellt. Es zeigen
- Figur 1: eine Bauform der vorliegenden Haltevorrichtung am Handgriff 3 eines Schirms mit unterseitig angeordnetem Haltekörper 4;
- Figur 2: eine alternative Bauform der Haltevorrichtung mit einem vertikal am Handgriff 3 angeordneten Haltekörper 4;
- Figur 3: die Anordnung der Haltevorrichtung im Handgriff 3 an der Bekleidung 13 einer den Schirm tragenden Person, sowie
- Figur 4: eine Draufsicht auf das Befestigungsmittel 2 am Schirmstock 1 zur Erzeugung eines weiteren Haltepunktes der Haltevorrichtung,
- Figur 5: eine seitliche Ansicht auf den Handgriff 3 in einer alternativen Bauform mit Hohlräumen 17 zur Aufnahme von Haltekörpern 4,
- Figur 6: eine seitliche Ansicht auf den Handgriff 3 mit oberhalb des Handgriffs 3 verschiebbar angeordnetem Befestigungsmittel 2 in einer alternativen Bauform;
- Figur 7: eine seitliche Ansicht auf den Schirmstock 1 mit unterseitigem Handgriff 3 und am Schirmstock 1 nach oben verschobenen Befestigungsmittel 2 in geteilter Darstellung sowie
- Figur 8: eine seitliche Ansicht auf den Schirmstock 1 mit unterseitigem Handgriff 3 und am Schirmstock 1 nach oben verschobenen Befestigungsmittel 2 beide in einer geteilter Darstellung bestehend aus jeweils zwei Hälften.

Die Figuren 1 und 2 zeigen hierbei die erfindungsgemäße Schirm mit Haltevorrichtung, die hier in der Ausgangsposition dargestellt ist, d.h. nicht in einer an der Bekleidung der den Schirm tragenden Person angeordneten Position. In beiden Figuren ist daher der Handgriff 3 des Schirms in einer für die alltägliche Handnutzung des Schirms vorgesehenen Position dargestellt. Hierbei sind beide für die Befestigung der Haltevorrichtung an der Bekleidung einer den Schirm tragenden Person erforderlichen beweglichen Befestigungselemente Teil des Handgriffs 3, nämlich zum einen das oberseitig auf dem Handgriff aufsitzende Befestigungsmittel 2, welches bei der Anwendung der Haltevorrichtung am Schirmstock 1 nach oben vertikal verschiebbar ist, sowie der in Figur 1 unterseitig am Handgriff durch eine Magnetverbindung 5 angesetzte Haltekörper 4. Dieser Haltekörper 4 ist in der alternativen Bauform der Figur 2 seitlich am Handgriff 3 mit einer alternativen Magnetverbindung 5 angeordnet.

Die Variante nach Figur 1 zeigt aufgrund der unterseitigen Anordnung des Haltekörpers 4 am Handgriff 3 zwei Verbindungsbereiche 6 und 6', nämlich zum einen den horizontal verlaufenden Verbindungsbereich 6', an dem mittels einer Magnetverbindung 5 der Haltekörper 4 bei einer Handnutzung des Schirms angeordnet ist und somit den unteren Bereich des Handgriffs 3 bildet. Der zweite an einer vertikal verlaufenden Seitenfläche des Handgriffs 3 angeordnete Verbindungsbereich 6 verfügt ebenfalls über einen Magnetkörper 8 oder alternativ auch eine magnetische Gegenplatte 12, die mit dem Haltekörper 4 und dessen Magnetkörper 8 oder magnetische Gegenplatte 12 zusammenwirkt.

Hieraus ergibt sich, dass bei dieser Bauform bei einer Anordnung an der Kleidung der den Schirm tragenden Person in einem ersten Schritt der bewegliche Haltekörper 4 durch Lösung der Magnetverbindung 6' von der Unterseite des Handgriffs 3 gelöst wird und an die Innenseite der Bekleidung 13, beispielsweise einer geöffneten Jacke geführt wird. Es wird dann der Handgriff 3 des Schirms mit dem vertikal verlaufenden Verbindungsbereich 6 an den ebenfalls vertikal angehaltenen Haltekörper 4 herangeführt und es kommt daher zu einer Magnetverbindung 5 zwischen Haltekörper 4 und der vertikal seitlich am Handgriff 3 verlaufenden Verbindungsbereich 6. Auf diese Wiese wird bei dieser Bauform der erste Haltepunkt direkt am Handgriff 3 des Schirms an der Bekleidung 13 vorgenommen.

Betrachtet man Figur 2, so ist hier eine alternative Lösung gewählt, die mit nur einer Magnetverbindung 5 die Befestigung realisiert. Hierzu ist auch der Blick auf Figur 3 sinnvoll, da hier die bauliche Variante nach Figur 2 in der Anwendung an der Bekleidung dargestellt ist. Es ist erkennbar, dass der Haltekörper 4 von der vertikal verlaufenden Magnetverbindung 5 gelöst wurde, um eine Bekleidung der den Schirm tragenden Person zwischen dem Haltekörper 4 und dem Handgriff 3 einklemmen zu können. Auch hier wird der nun auch schon am Handgriff 3 vertikal angeordnete Haltekörper 4 in dieselbe vertikale Anordnung auf der Innenseite einer Bekleidung 13 angeordnet, um dann den Handgriff 3 an diesen Haltekörper 4 heranzuführen, um die Magnetverbindung 5 zwischen den Magnetkörpern 8 und in diesem Fall einer magnetischen Gegenplatte 12 zu bewirken.

Der Unterschied zwischen der Lösung nach Figur 1 und der Alternative nach Figur 2 liegt darin, dass der Haltekörper auch in der Anordnung am Handgriff 3 für die Handnutzung in derselben Position des Handgriffs 3 angeordnet ist, wie auch bei der Nutzung in der als Haltevorrichtung an der Bekleidung 13 einer Person. Das heißt, der Haltekörper 4 wird von der vertikalen Magnetverbindung 5 für die Anwendung an der Bekleidung 13 abgelöst und an derselben Position nach Einlegen einer Lage von Bekleidung 13 zwischen die Verbindungsbereiche 6 und 7 angelegt.

In Figur 3 ist zudem erkennbar, wie es bewirkt werden soll, dass der lösbare freibewegliche Haltekörper 4 bei der Anordnung an der Bekleidung 13 wie auch bei der Ablösung des Schirms von der Bekleidung 13 gegen Verlust gesichert werden soll. Es ist hierbei eine üblicherweise an den Handgriffen 3 mobiler Regenschirme vorgesehene Handschlaufe 11 mit einer zusätzlichen Klammer 10 versehen, die bei Abtrennen des Haltekörpers 4, an dem diese Handschlaufe 11 angeordnet ist, vom Handgriff 3 an der Innenfläche der Bekleidung 13 angeklemmt werden kann. Auf diese Weise ist es vereinfacht, erst den Haltekörper 4 über die Handschlaufe 11 mit der Klammer 10 an der Innenfläche der Bekleidung zu befestigen und dann an der Vorderseite der Bekleidung 13 den Handgriff 3 mit dem Verbindungsbereich 6 des Handgriffs an die Verbindungsfläche 7 des Haltekörpers heranzuführen und magnetisch zu verbinden.

Beim Vergleich wischen der Handgriff Position 2, bei der Handgriff 3 des Schirms für die Handnutzung vorgesehen ist und der Anordnung nach Figur 3, bei der der Handgriff 3 dann für die Haltevorrichtung an der Bekleidung 13 modifiziert ist, wird deutlich, dass nicht nur eine Veränderung im Bereich der Magnetverbindung 5 zwischen Handgriff 3 und Haltekörper 4 vorliegt, sondern zudem das Befestigungsmittel 2 nicht mehr am Handgriff 3 aufsitzt sondern am Schirmstock 1 vertikal in eine höhere Position verschoben worden ist. Auf diese Weise liegen die zwei Befestigungspunkte unterseitig und zweitem oberen Befestigungspunkt auch räumlich voneinander so beabstandet, dass eine Ausrichtung des Schirmstocks 1 in eine etwa vertikale Position möglich ist, die stabil an der Bekleidung 13 angeordnet ist.

In Figur 3 ist daher das Befestigungsmittel 2 vertikal nach oben verschoben, wobei die Figur 3 hier lediglich diese Verschiebung andeutet, da der Schirmstock 1 in seinem Mittelbereich als geschnitten dargestellt und somit stark verkürzt zu betrachten ist. In der realen Anwendung ist der Abstand zwischen Handgriff 3 und der oberen Befestigungsposition am Schirmstock 1 deutlich größer als hier zeichnerisch vereinfacht dargestellt.

Das Befestigungsmittel 2 ist hierbei in Figur 4 ebenfalls in einer beispielhaften Bauform dargestellt. Es ist zum einen ersichtlich, dass das Befestigungsmittel 2 einen Querschnitt aufweist, der eine Form angepasste Angliederung an den Handgriff 3 ermöglicht. Zudem ist hier zeichnerisch dargestellt, dass ein Klemmkörper 8 des Befestigungsmittels 2 im Befestigungsmittel 2 verschiebbar geführt ist. Dieser Klemmkörper 8 ist in einer entsprechenden Aufnahme in Befestigungsmittel 2 so geführt, dass er zu einer Aufnahme führt, in der eine Druckfeder 9 im Befestigungsmittel 2 angeordnet ist. Gegen diese Druckfeder 9 ist nun der Klemmkörper 8 verschiebbar, wobei die Druckfeder 9 den Klemmkörper 8 aus der Aufnahme im Befestigungsmittel 2 heraus drückt und somit der Klemmkörper 8 gegen den Federdruck in die Aufnahme des Befestigungsmittels 2 hineingeführt werden kann.

Dies hat die Funktion, dass ein in einem Langloch 14 im Klemmkörper 8 verlaufender Schirmstock 1 durch die den Klemmkörper 8 beaufschlagende Federkraft und den dadurch am Schirmstock 1 andrückenden Klemmkörper 8 arretiert wird. Das heißt, durch die Federkraft wird der Klemmkörper 8 so an den Schirmstock 1 herangedrückt, dass das Befestigungsmittel 2 in seiner Position am Schirmstock 1 festgelegt wird. Umgekehrt ist es dann möglich, durch das Eindrücken des Klemmkörpers 8 gegen den Federdruck der Druckfeder 9 das Langloch 14 am Schirmstock 1 so zu verschieben, dass die Verklemmung des Klemmkörpers 8 am Schirmstock 1 aufgehoben wird und insofern solange der Klemmkörper 8 verschoben ist das Befestigungsmittel 2 am Schirmstock 1 vertikal verschoben werden kann.

Seitlich am Befestigungsmittel 2 ist erkennbar die Anordnung einer Klemmvorrichtung 16, die zur Erzeugung des zweiten Haltepunkts an der Bekleidung 13 der den Schirm tragenden Person dient. Diese Klemmvorrichtung 16 ist in Figur 4 lediglich beispielhaft zu sehen. Auch andere Verbindungselemente können hier genutzt werden, um das Befestigungsmittel 2 an der Bekleidung 13 lösbar zu befestigen, beispielsweise eine weitere Magnetverbindung, die innenseitig an der Bekleidung 13 mit dem Befestigungsmittel 2 zusammenwirkt.

Es ist ebenfalls vorgesehen, dass die Verbindung zwischen dieser Klemmvorrichtung 16 oder der weiteren Magnetverbindung mit dem Befestigungsmittel 2 gelenkig beziehungsweise verschieblich gestaltet ist, um auch hier nochmals eine bessere und sichere Verbindung zwischen dem Schirmstock 1 und dem Befestigungsmittel 2 zu erreichen. Beispielsweise kann dies durch ein Kugelgelenk erreicht werden, wie in Figur 4 dargestellt ist.

In Figur 5 ist zudem eine alternative Bauform der Haltevorrichtung dargestellt, bei der nun die Haltekörper 4 in Hohlräumen 17 im Handgriff 3 und im am Schirmstock 1 verschiebbaren Befestigungsmittel 2 entnehmbar angeordnet sind. Das heißt, in dieser Bauform ist das Befestigungsmittel 2 wie bereits zuvor beschrieben am Schirmstock 1 in eine untere Handgriffposition verschiebbar, bei der dieses Befestigungsmittel 2 sich an den Handgriff 3 oberseitig anlegt. Gleichzeitig sind sowohl der Handgriff 3 selbst wie auch das Befestigungsmittel 2 konstruktiv so ausgebildet, dass spezielle Hohlräume 17 so angeordnet sind, dass sie in ihrer Form entsprechend den Hohlräumen ausgebildete Haltekörper 4 aufnehmen, mit denen dann die magnetische Verbindung 5 bewirkt wird.

In der Darstellung nach Figur 5 ist bereits ein Abstand zwischen dem Befestigungsmittel 2 oberseitig und dem Handgriff 3 unterseitig hergestellt und die Haltekörper 4 sind sowohl aus dem Handgriff 3 als auch im Befestigungsmittel 2 andeutungsweise herausbewegt worden. Zur vollständigen Entnahme dieser Haltekörper 4 aus den Hohlräumen 17 ist das Befestigungsmittel 2 am Schirmstock 1 noch höher zu führen, sodass der längliche Haltekörper 4 vollständig aus dem Handgriff 3 entnommen werden kann. Dann können mit den zwei Haltekörpern 4 die Magnetverbindungen zu den entsprechenden Gegenplatten beziehungsweise Gegenmagneten 12 erfolgen.

Diese Gegenplatten beziehungsweise Gegenmagneten 12 sind in dieser Ausführungsform innenseitig sowohl fest im Handgriff 3 angeordnet wie auch im oberseitigen Befestigungsmittel 2. Es fällt hierbei auf, dass diese Gegenmagneten beziehungsweise Gegenplatten 12 anliegend am beispielsweise Kunststoffgehäuse des Handgriffs 3 und des Befestigungsmittels 2 angeordnet sind, um eine möglichst starke Verbindung zwischen diesen Gegenplatten beziehungsweise Gegenmagneten 12 und den auf der Innenseite der Bekleidung zu platzierenden Haltekörpern 4 zu erreichen.

Eine weitere vorteilhafte Bauform der Erfindung ist in den Figuren 6 und 7 beispielhaft dargestellt. In diesem Figuren ist der Handgriff 3 analog zur Bauform nach den Figuren 2 und 3 dargestellt, wobei nun das Befestigungsmittel 2 am Schirmstock 1 aus zwei Befestigungsmittelhälften 20.1 und 20.2 zusammen gesetzt ist.

In Figur 6 ist hierbei dieses Befestigungsmittel 2 in zwei verschiedenen Positionen dargestellt. Es ist hierbei eine untere Kontaktposition zum Handgriff 3 dargestellt, wobei hier das Befestigungsmittel 2 direkt auf dem Handgriff 3 aufsitzt und ihn somit oberseitig verlängert. Die äußere Kontur des Befestigungsmittels 2 ist hierbei dazu gedacht, den Fingern einer Hand Angriffsfläche zu bieten. Diese Kontur kann sich in einer weiteren nicht dargestellten Bauform auch analog am Handgriff 3 weiterbilden und fortsetzen.

Es ist ein Verbindungsbereich 24 vertikal verlaufend am Befestigungsmittel 2 erkennbar, an dem sich die zwei Hälften 20.1 und 20.2 des Befestigungsmittels 2 berühren oder annähern.

In gestrichelten Linien dargestellt ist eine Position des Befestigungsmittels 2 vertikal verschoben am Schirmstock 1. Es ist hierbei vorgesehen, dieses Befestigungsmittel 2 am Schirmstock 1 frei verschiebbar auszugestalten um zu erreichen, dass es beispielsweise an einem höheren Punkt einer Jacke oder an einem anderen Befestigungspunkt an der Kleidung einer den Schirm nutzenden Person durch ein Einklemmen beispielsweise einer Stofflage zwischen diese zwei Befestigungsmittelhälften 20.1 und 20.2 den Schirmstock 1 festzulegen und somit den Schirm am Körper zu fixieren.

In der unteren Position am Handgriff 3 des Schirms ist zudem gestrichelt angedeutet, dass das Befestigungsmittel 2 über Verbindungsmittel aus den zwei Hälften 20.1 und 20.2 zusammengesetzt ist. Hierbei ist wie auch in Figur 7 erkennbar, dass zum einen eine Aufnahme 18 in der zweiten Hälfte 20.2 des Befestigungsmittels 2 angeordnet ist zur Aufnahme eines Befestigungsvorsprungs 22, der an der gegenüberliegenden ersten Hälfte 20.2 des Befestigungsmittels 2 angeordnet ist.

Insofern greifen wie dies in Figur 7 gut dargestellt ist zwei Befestigungsvorsprünge 18 neben dem Schirmstock 1 in die analog angeordneten Aufnahmen 22 an der gegenüberliegenden Befestigungsmittelhälfte 20.2. Auf diese Wiese wird erreicht, dass das verschiebbar am Schirmstock 1 geführte Befestigungsmittel 2 im miteinander verbundenen Zustand aus den zwei Hälften 20.1 und 20.2 zum einen sicher miteinander verbunden ist, zum anderen aber auch nicht gegen einander verdrehbar verbunden sind. Das heißt, diese Verbindung aus Vertiefung und Vorsprung bewirkt eine zusätzliche rotationssichere Verbindung der Befestigungsmittelhälften 20.1 und 20.2.

Zudem ist auch erkennbar in Figur 7, dass die erste Befestigungsmittelhälfte 20.1 am Schirmstock 1 in einer Führungshülse 19 geführt ist. Das heißt, diese Befestigungsmittelhälfte 20.1 ist über den Schirmstock 1 mit der Führungshülse 19 aufgeschoben und kann somit lediglich am Schirmstock 1 verschoben werden, nicht aber vom Schirm abgenommen werden. Auf diese Wiese ist sichergestellt, dass das Befestigungsmittel 2 immer verschiebbar am Schirmstock 1 verbleibt und nicht bei der Benutzung verloren gehen kann. Lediglich die zweite Befestigungsmittelhälfte 20.2. des Befestigungsmittels 2 kann komplett von der ersten Befestigungsmittelhälfte 20.1 abgenommen und dann wieder auf diese aufgesetzt werden.

Daher befindet sich analog zur Führungshülle 19 der ersten Befestigungsmittelhälfte 20.1 des Befestigungsmittels 2 eine entsprechende rinnenartige, im Querschnitt halbrundartig ausgeformte Aufnahme 21 im Gegenstück, der Befestigungsmittelhälfte 20.2. Insofern befinden sich sowohl Aufnahmen 22 für beispielsweise Magnetverbindungskörper 18 in dieser zweiten Befestigungsmittelhälfte 20.2 wie auch die rinnenartige Vertiefung 21 zur Aufnahme der halben Führungshülse 19.

Insgesamt ergibt sich hieraus eine sehr stabile Verbindung zwischen diesen beiden Befestigungsmittelhälften 20.1 und 20.2, die eine sichere Anordnung des Schirmstocks 1 auch in einem oberen Befestigungspunkt über dem Handgriff 3 ermöglicht, der seinerseits über einen Magnetkörper im Haltekörper 4 mit einer entsprechenden Gegenplatte 12 im Handgriff verbunden werden kann.

Figur 6 zeigt hierbei alternativ auch eine zusätzliche Befestigungsgegenplatte 23, die in der zweiten Befestigungsmittelhälfte 20.2 des Befestigungsmittels 2 hinter der Aufnahme 22 angeordnet ist, um bei dieser beispielshaften Bauform eine Magnetverbindung über einen magnetischen Vorsprung 18 an der ersten Befestigungsmittelhälfte 20.1 des Befestigungsmittels 2 zu bewirken.

Eine weitere vorteilhafte Bauform der Erfindung nach Figur 8 sieht vor, dass sowohl der Handgriff 3 als auch das Befestigungsmittel 2 in etwa gleich ausgebildet sind. Es handelt sich hierbei um eine Weiterbildung der Lösung nach Figur 6 und 7 in Bezug auf das Befestigungsmittel 2. Dieses ist auch in der alternativen Bauform nach Figur 8 gleich ausgebildet.

Hier ist nun der Unterschied, dass auch der untere Teil des Handgriffs 3 ebenso ausgebildet ist wie das obere Befestigungsmittel 2. Das heißt, aus Befestigungsmittel 2 und Handgriff 3 gemeinsam in einer unteren zusammengeschobenen Position wird dann eigentlich erst der vollwertige Handgriff gebildet, wie dieser bei einer ganz regulären Nutzung beispielsweise eine Regenschirms zusammengesetzt aus dem unteren Handgriff 3 und dem darauf aufsitzenden Befestigungselement 2 gebildet ist. Das heißt, diese beiden Elemente weisen eine Außenkontur auf, die im zusammengeschobenen Zustand dann einen vollwertigen Handgriff ausbildet mit entsprechender Formgebung.

Auf diese Weise kann vorteilhafter Weise erreicht werden, dass mit lediglich einem konstruktiven Element sowohl der untere Handgriff 3, der den Schirmstock 1 in einer Befestigungssteckhülse 24 aufnimmt, die unterseitig vorteilhafter Weise geschlossen ist, wie auch das Befestigungsmittel 2, dass eine Führungshülse 19 aufweist, die ein Verschieben des Befestigungsmittels 2 am Schirmstock 1 ermöglicht, gebildet werden.

Dies führt zu einer vereinfachten Bauform, da lediglich ein konstruktives Element sowohl für den unteren Bereich des Handgriffs 3 als auch für das darauf aufsitzende Befestigungsmittel 2 hergestellt werden muss und beide am Schirmstock 1 angeordnet sind, wobei erst das Befestigungsmittel 2 mit seiner Führungshülse 19 über den Schirmstock 1 aufgeschoben wird und anschließend dann der Handgriff 3 mit seiner Befestigungssteckhülse 24 unterseitig auf den Schirmstock 1 befestigt wird.

Beide Elemente weisen aber zwei Verbindungshälften 20.1, 20.2, 23.1 und 23.2 auf, zwischen denen dann beispielsweise textile Lagen einer Jacke mit dem Schirmstock 1 verbunden werden können mittels magnetischer Verbindungsmittel.

## Patentansprüche

1. Schirm mit Haltevorrichtung zur lösbaren Befestigung des Schirms an der Bekleidung einer den Schirm nutzenden Person, wobei der Schirm zumindest einen Handgriff (3), einen Schirmstock (1) und ein am Schirmstock (1) gelagertes Befestigungsmittel (2) aufweist,
**dadurch gekennzeichnet, dass**
- am oder im Handgriff (3) des Schirms zumindest ein freibeweglicher Haltekörper (4) lösbar angeordnet ist,
- wobei der Handgriff (3) und der zumindest an einem vertikal verlaufenden Verbindungsbereich (6) des Handgriffs (3) angeordnete freibewegliche Haltekörper (4) eine Magnetverbindung umfassen zur lösbaren Befestigung des Handgriffs (3) an der zwischen Handgriff (3) und Haltekörper (4) anordenbaren Bekleidung und
- das Befestigungsmittel (2) zur Erzeugung eines zweiten Haltepunktes des Schirmstocks (1) an der Bekleidung oberhalb des Handgriffs (3) am Schirmstock (1) verschieblich und lösbar befestigt und geführt ist.

2. Schirm mit Haltevorrichtung nach Anspruch 1,
**dadurch gekennzeichnet, dass**
ein erster Verbindungsbereich (6) am Handgriff (3) zur Anordnung des Haltekörpers (4) an einer Seitenfläche des Handgriffs vertikal verlaufend und ein zweiter Verbindungsbereich (6') an der Unterseite des Handgriffs (3) angeordnet ist.

3. Schirm mit Haltevorrichtung nach Anspruch 1 oder 2,
**dadurch gekennzeichnet, dass**
der Verbindungsbereich (6) wie auch eine daran anliegende Verbindungsfläche (7) des Haltekörpers (4) als plane Flächen ausgebildet sind.

4. Schirm mit Haltevorrichtung nach einem der vorangegangenen Ansprüche,
**dadurch gekennzeichnet, dass**
die Magnetverbindung (5) zwischen zwei flächigen Magnetkörpern (8) in Haltekörper (4) und Handgriff (3) erfolgt oder zwischen einem im Haltekörper (4) oder Handgriff (3) angeordneten Magnetkörper (8) und einer entsprechenden magnetischen Gegenplatte (12), die zur Wirkung mit dem Magnetkörper (8) entweder im Haltekörper (4) oder im Verbindungsbereich (6) angeordnet ist.

5. Schirm mit Haltevorrichtung nach einem der vorangegangenen Ansprüche,
**dadurch gekennzeichnet, dass**
- das Befestigungsmittel (2) zur lösbaren Befestigung am Schirmstock (1) eine federgelagerte Klemmvorrichtung aufweist,
- wobei ein das Befestigungsmittel (2) am Schirmstock (1) lösbar arretierende Klemmkörper (8) im Befestigungsmittel verschiebbar geführt ist und gegen die Kraft einer im Befestigungsmittel (2) angeordneten Druckfeder (9) zur Lösung der Klemmverbindung zum Schirmstock (1) verschiebbar ist.

6. Schirm mit Haltevorrichtung nach Anspruch 5,
**dadurch gekennzeichnet, dass**
- der Klemmkörper (8) des Befestigungsmittel (2) zur Aufnahme des Schirmstock (1) ein Langloch (14) aufweist,
- durch das der Schirmstock (1) verläuft,
- wobei zur Arretierung des Klemmkörpers (8) die Druckfeder (9) den Klemmkörper (8) an den Schirmstock (1) andrückt und das Befestigungsmittel (2) zur Verschiebung am Schirmstock (1) durch Verschiebung des Klemmkörper (8) gegen die Federkraft lösbar ist.

7. Schirm mit Haltevorrichtung nach einem der vorangegangenen Ansprüche,
**dadurch gekennzeichnet, dass**
das Befestigungsmittel (2) eine Klemmvorrichtung (16) oder eine weitere zweite Magnetverbindung aufweist, mit der der zweite Haltepunkt an der Kleidung einer den Schirm tragenden Person am Schirmstock (1) herbeigeführt wird.

8. Schirm mit Haltevorrichtung nach Anspruch 7,
**dadurch gekennzeichnet, dass**
die Klemmvorrichtung oder zweite Magnetverbindung verschiebbar oder gelenkig am Befestigungsmittel (2) angeordnet ist.

9. Schirm mit Haltevorrichtung nach einem der vorangegangenen Ansprüche,
**dadurch gekennzeichnet, dass**
das Befestigungsmittel (2) in einer Ausgangsposition (15) im Übergangsbereich vom Handgriff (3) zum Schirmstock (1) angeordnet ist, wobei das Befestigungsmittel (2) als auf dem Schirmstock (1) geführter oberer Abschnitt des Handgriffs ausgebildet ist und entweder über die Klemmverbindung oder eine weitere Magnetverbindung an der Oberseite des Handgriffs (3) anliegt.

10. Schirm mit Haltevorrichtung nach einem der vorangegangenen Ansprüche,
**dadurch gekennzeichnet, dass**
- am Haltekörper (4) eine Handschlaufe (11) oder ein Befestigungsband angeordnet ist,
- die eine Klammer (10) zur lösbaren Befestigung an der Innenseite eines Kleidungsstückes (13) aufweist.

11. Schirm mit Haltevorrichtung nach Anspruch 1,
**dadurch gekennzeichnet, dass**
- in Hohlräumen (17)im Handgriff (3) und/oder dem Befestigungsmittel (2) des Schirms zumindest ein magnetisch ausgebildeter Haltekörper (4) angeordnet ist,
- der zur Herstellung der Magnetverbindung (5) aus dem Handgriff (3) und/oder dem Befestigungsmittel (2) entnehmbar ausgebildet ist.

12. Schirm mit Haltevorrichtung nach einem der vorangegangenen Ansprüche 1 bis 4,
**dadurch gekennzeichnet, dass**
- das Befestigungsmittel (2) aus zwei Befestigungsmittelhälften (20.1, 20.2) zusammengesetzt ist,
- die mittels Magnetverbindungen (5) lösbar miteinander verbunden sind,
- wobei die erste Befestigungsmittelhälfte (20.1) zudem über eine Führungshülse (19) auf dem Schirmstock (1) verschiebbar geführt ist und
- die zweite Befestigungsmittelhälfte (20.2) eine als negativ zur Führungshülse (19) ausgebildete rinnenförmige Führungshülsenaufnahme (21) aufweist, mit der die zweite Befestigungsmittelhälfte (20.2) formschlüssig auf der Führungshülse (19) aufgesetzt ist.

13. Schirm mit Haltevorrichtung nach Anspruch 12,
**dadurch gekennzeichnet, dass**
- die Befestigungsmittelhälften (20.1, 20.2) über ineinandergreifende Aufnahmen (18) sowie Vorsprünge (22) verfügen, die eine rotationssichere Verbindung der Hälften bewerkstelligen,
- wobei die Magnetverbindung über diese ineinandergreifenden Aufnahmen (18) und Vorsprünge (22) oder über separate zusätzliche Magnetelemente erfolgt.

14. Schirm mit Haltevorrichtung nach einem der vorangegangenen Ansprüche 12 oder 13,
**dadurch gekennzeichnet, dass**
- das Befestigungsmittel (2) und der Handgriff (3) aus zwei Befestigungsmittelhälften (20.1, 20.2) und Handgriffhälften (23.1, 23.2) zusammengesetzt sind,
- die mittels Magnetverbindungen (5) lösbar miteinander verbunden sind,
- wobei die erste Befestigungsmittelhälfte (20.1) zudem über eine Führungshülse (19) auf dem Schirmstock (1) verschiebbar geführt ist und die erste Handgriffhälfte (23.1) über eine Befestigungssteckhülse (24) am Schirmstock (1) befestigt ist und
- die zweite Befestigungsmittelhälfte (20.2) und die zweite Handgriffhälfte (23.1) eine als negativ zur Führungshülse (19) und Befestigungssteckhülse (24) ausgebildete rinnenförmige Hülsenaufnahme (21) aufweisen, mit der diese formschlüssig auf der Führungshülse (19) und der Befestigungssteckhülse (24) aufgesetzt sind,
- wobei ein vollwertiger höher ausgebildeter Handgriff gebildet wird aus dem Befestigungsmittel (2) in seiner am Handgriff (3) anliegenden unteren Position gemeinsam mit diesem Handgriff (3),
- wobei das Befestigungsmittel (2) in seiner Außenkontur den darunter angeordneten Handgriff (3) fortsetzt und ergänzt.

## Claims

1. Umbrella with a holding device for fastening the umbrella in a releasable manner on the clothing of a person using the umbrella, wherein the umbrella has at least a handle (3), an umbrella shaft (1) and a fastening means (2) which is mounted on the umbrella shaft (1),
**characterized in that**
- at least one freely movable holding body (4) is arranged in a releasable manner on or in the handle (3) of the umbrella,
- wherein the handle (3) and the freely movable holding body (4), which is arranged at least on a vertically extending connecting region (6) of the handle (3), comprise a magnetic connection for fastening the handle (3) in a releasable manner on the clothing that is able to be arranged between handle (3) and holding body (4), and
- the fastening means (2), for the purpose of producing a second holding point of the umbrella shaft (1) on the clothing above the handle (3), is guided and fastened so as to be releasable and displaceable on the umbrella shaft (1).

2. Umbrella with a holding device according to Claim 1,
**characterized in that**
a first connecting region (6) is arranged in a vertically extending manner on the handle (3) for the purpose of arrangement of the holding body (4) on a side surface of the handle, and a second connecting region (6') is arranged at the bottom side of the handle (3).

3. Umbrella with a holding device according to Claim 1 or 2,
**characterized in that**
the connecting region (6) as well as a connecting surface (7), bearing against the latter, of the holding body (4) are in the form of planar surfaces.

4. Umbrella with a holding device according to one of the preceding claims,
**characterized in that**
the magnetic connection (5) is realized between two areal magnet bodies (8) in holding body (4) and handle (3) or between a magnet body (8) arranged in the holding body (4) or handle (3) and a corresponding magnetic counter-plate (12) which, for the purpose of acting with the magnet body (8), is arranged either in the holding body (4) or in the connecting region (6).

5. Umbrella with a holding device according to one of the preceding claims,
**characterized in that**
- the fastening means (2) has a spring-loaded clamping device for the purpose of releasable fastening on the umbrella shaft (1),
- wherein a clamping body (8), by which the fastening means (2) is arrested in a releasable manner on the umbrella shaft (1), is guided in a displaceable manner in the fastening means, and is displaceable counter to the force of a compression spring (9), arranged in the fastening means (2), for the purpose of releasing the clamping connection to the umbrella shaft (1).

6. Umbrella with a holding device according to Claim 5,
**characterized in that**,
- for the purpose of receiving the umbrella shaft (1), the clamping body (8) of the fastening means (2) has a slot (14)
- through which the umbrella shaft (1) extends,
- wherein, for the purpose of arresting of the clamping body (8), the compression spring (9) presses the clamping body (8) against the umbrella shaft (1) and the fastening means (2), for the purpose of being displaced on the umbrella shaft (1), is releasable by displacement of the clamping body (8) counter to the spring force.

7. Umbrella with a holding device according to one of the preceding claims,
**characterized in that**
- the fastening means (2) has a clamping device (16) or a further, second magnetic connection by way of which the second holding point is realized at the umbrella shaft (1) on the clothing of a person carrying the umbrella.

8. Umbrella with a holding device according to Claim 7,
**characterized in that**
- the clamping device or second magnet connection is arranged in a displaceable or articulated manner on the fastening means (2).

9. Umbrella with a holding device according to one of the preceding claims,
**characterized in that**,
in a starting position (15), the fastening means (2) is arranged in the transition region from the handle (3) to the umbrella shaft (1), wherein the fastening means (2) is in the form of an upper portion of the handle that is guided on the umbrella shaft (1), and bears against the top side of the handle (3) either via the clamping connection or via a further magnetic connection.

10. Umbrella with a holding device according to one of the preceding claims,
**characterized in that**
- on the holding body (4), there is arranged a wrist strip (11) or a fastening strap
- that has a clip (10) for releasable fastening on the inside of a piece of clothing (13).

11. Umbrella with a holding device according Claim 1, **characterized in that**
- in cavities (17) in the handle (3) and/or the fastening means (2) of the umbrella, there is arranged at least one holding body (4) of magnetic form
- which, for the purpose of producing the magnetic connection (5), is configured to be removable from the handle (3) and/or the fastening means (2).

12. Umbrella with a holding device according to one of preceding Claims 1 to 4,
**characterized in that**
- the fastening means (2) is made up of two fastening-means halves (20.1, 20.2)
- which are connected to one another in a releasable manner by means of magnetic connections (5),
- wherein the first fastening-means half (20.1) is moreover guided in a displaceable manner on the umbrella shaft (1) via a guide sleeve (19) and
- the second fastening-means half (20.2) has a groove-like guide-sleeve receptacle (21) which is formed as a negative of the guide sleeve (19) and by way of which the second fastening-means half (20.2) is mounted in a form-fitting manner on the guide sleeve (19).

13. Umbrella with a holding device according to Claim 12,
**characterized in that**
- the fastening-means halves (20.1, 20.2) have interengaging receptacles (18) and projections (22), which bring about a rotation-proof connection of the halves,
- wherein the magnetic connection is realized via said interengaging receptacles (18) and projections (22) or via separate additional magnet elements.

14. Umbrella with a holding device according to either of preceding Claims 12 and 13,
**characterized in that**
- the fastening means (2) and the handle (3) are made up of two fastening-means halves (20.1, 20.2) and handle halves (23.1, 23.2)
- which are connected to one another in a releasable manner by means of magnetic connections (5),
- wherein the first fastening-means half (20.1) is moreover guided in a displaceable manner on the umbrella shaft (1) via a guide sleeve (19) and the first handle half (23.1) is fastened on the umbrella shaft (1) via a fastening plug-in sleeve (24), and
- the second fastening-means half (20.2) and the second handle half (23.1) have a groove-like sleeve receptacle (21) which is formed as a negative of the guide sleeve (19) and fastening plug-in sleeve (24) and by way of which these are mounted in a form-fitting manner on the guide sleeve (19) and the fastening plug-in sleeve (24),
- wherein a fully-fledged, higher handle is formed from the fastening means (2) in its lower position, in which it bears against the handle (3), together with said handle (3),
- wherein the fastening means (2), in terms of its outer contour, extends and supplements the handle (3) arranged below it.

## Revendications

1. Parapluie doté d'un dispositif de maintien pour la fixation amovible du parapluie sur les vêtements d'une personne utilisant le parapluie, le parapluie présentant au moins une poignée (3), un mât (1) de parapluie et un moyen de fixation (2) logé sur le mât (1),
**caractérisé en ce que**
- au moins un corps de maintien (4) librement mobile est agencé de manière amovible sur ou dans la poignée (3) du parapluie,
- la poignée (3) et le corps de maintien (4) librement mobile, agencé au moins sur une zone de liaison (6) s'étendant verticalement de la poignée (3), comprenant une liaison magnétique pour la fixation amovible de la poignée (3) sur le vêtement pouvant être agencé entre la poignée (3) et le corps de maintien (4), et
- le moyen de fixation (2) est fixé et guidé de manière coulissante et amovible sur le mât (1) du parapluie pour créer un deuxième point de fixation du mât (1) du parapluie sur le vêtement au-dessus de la poignée (3).

2. Parapluie avec dispositif de maintien selon la revendication 1,
**caractérisé en ce que**
une première zone de liaison (6) sur la poignée (3) pour l'agencement du corps de maintien (4) est agencée verticalement sur une surface latérale de la poignée et une deuxième zone de liaison (6') est agencée sur la face inférieure de la poignée (3).

3. Parapluie avec dispositif de maintien selon la revendication 1 ou la revendication 2,
**caractérisé en ce que**
la zone de liaison (6) ainsi qu'une surface de liaison (7) du corps de maintien (4) qui s'y applique sont réalisées sous forme de surfaces planes.

4. Parapluie avec dispositif de maintien selon l'une des revendications précédentes,
**caractérisé en ce que**
la liaison magnétique (5) s'effectue entre deux corps magnétiques plats (8) dans le corps de maintien (4) et la poignée (3) ou entre un corps magnétique (8) agencé dans le corps de maintien (4) ou la poignée (3) et une contre-plaque magnétique correspondante (12) qui est agencée soit dans le corps de maintien (4) soit dans la zone de liaison (6) pour agir avec le corps magnétique (8) .

5. Parapluie avec dispositif de maintien selon l'une des revendications précédentes,
**caractérisé en ce que**
- le moyen de fixation (2) présente un dispositif de serrage monté sur ressort pour la fixation amovible au mât du parapluie (1),
- un corps de serrage (8) bloquant de manière amovible le moyen de fixation (2) sur le mât (1) de parapluie étant guidé de manière coulissante dans le moyen de fixation et étant apte à être déplacé à l'encontre de la force d'un ressort de pression (9) agencé dans le moyen de fixation (2) pour libérer la liaison de serrage avec le mât (1) de parapluie.

6. Parapluie avec dispositif de maintien selon la revendication 5,
**caractérisé en ce que**
- le corps de serrage (8) du moyen de fixation (2) présente un trou oblong (14) destiné à recevoir le mât (1) de parapluie,
- à travers lequel passe le mât (1) de parapluie,
- pour bloquer le corps de serrage (8), le ressort de pression (9) presse le corps de serrage (8) contre le mât (1) de parapluie et le moyen de fixation (2) peut être desserré de façon à être déplacé sur le mât (1) de parapluie en déplaçant le corps de serrage (8) contre la force du ressort.

7. Parapluie avec dispositif de maintien selon l'une des revendications précédentes,
**caractérisé en ce que**
le moyen de fixation (2) présente un dispositif de serrage (16) ou une autre deuxième liaison magnétique, avec laquelle le deuxième point de retenue sur les vêtements d'une personne portant le parapluie est réalisé sur le mât (1) de parapluie.

8. Parapluie avec dispositif de maintien selon la revendication 7,
**caractérisé en ce que**
le dispositif de serrage ou la deuxième liaison magnétique est agencé de manière coulissante ou articulée sur le moyen de fixation (2).

9. Parapluie avec dispositif de maintien selon l'une des revendications précédentes,
**caractérisé en ce que**
le moyen de fixation (2) est agencé dans une position initiale (15) dans la zone de transition entre la poignée (3) et le manche du parapluie (1), le moyen de fixation (2) étant conçu sous forme d'une section supérieure de la poignée guidée sur le manche du parapluie (1) et s'appuyant sur la face supérieure de la poignée (3) soit par l'intermédiaire de la liaison de serrage soit par une autre liaison magnétique.

10. Parapluie avec dispositif de maintien selon l'une des revendications précédentes,
**caractérisé en ce que**
- une dragonne (11) ou une bande de fixation est agencée sur le corps de maintien (4),
- qui présente une pince (10) pour une fixation amovible sur la face intérieure d'un vêtement (13).

11. Parapluie avec dispositif de maintien selon la revendication 1,
**caractérisé en ce que**
- au moins un corps de maintien (4) de conception magnétique est agencé dans des espaces creux (17) dans la poignée (3) et/ou le moyen de fixation (2) du parapluie,
- qui est conçu de manière à pouvoir être retiré de la poignée (3) et/ou du moyen de fixation (2) pour établir la liaison magnétique (5).

12. Parapluie avec dispositif de maintien selon l'une des revendications précédentes 1 à 4,
**caractérisé en ce que**
- le moyen de fixation (2) est composé de deux moitiés de moyen de fixation (20.1, 20.2),
- qui sont reliées entre elles de manière amovible au moyen de liaisons magnétiques (5),
- la première moitié de moyen de fixation (20.1) étant en outre guidée de manière coulissante sur le mât (1) de parapluie par l'intermédiaire d'une douille de guidage (19), et
- la deuxième moitié de moyen de fixation (20.2) présente un logement de douille de guidage (21) en forme d'auge, conçu comme négatif par rapport à la douille de guidage (19), avec lequel la deuxième moitié de moyen de fixation (20.2) est posée par complémentarité de forme sur la douille de guidage (19) .

13. Parapluie avec dispositif de maintien selon la revendication 12,
**caractérisé en ce que**
- les moitiés de moyens de fixation (20.1, 20.2) disposent de logements (18) s'emboîtant les uns dans les autres ainsi que de saillies (22) qui assurent une liaison des moitiés sans risque de rotation,
- la liaison magnétique étant assurée par ces logements (18) et saillies (22) s'engageant les uns dans les autres ou par des éléments magnétiques supplémentaires séparés.

14. Parapluie avec dispositif de maintien selon l'une des revendications 12 ou 13 précédentes,
**caractérisé en ce que**
- le moyen de fixation (2) et la poignée (3) sont composés de deux moitiés de moyen de fixation (20.1, 20.2) et de moitiés de poignée (23.1, 23.2),
- qui sont reliées entre elles de manière amovible au moyen de liaisons magnétiques (5),
- la première moitié de moyen de fixation (20.1) étant en outre guidée de manière coulissante sur le mât (1) de parapluie par l'intermédiaire d'une douille de guidage (19) et la première moitié de poignée (23.1) étant fixée au mât (1) de parapluie par l'intermédiaire d'une douille de fixation enfichable (24) et
- la deuxième moitié de moyen de fixation (20.2) et la deuxième moitié de poignée (23.1) présentent un logement de douille (21) en forme d'auge, conçu comme négatif par rapport à la douille de guidage (19) et à la douille enfichable de fixation (24), avec lequel celles-ci sont placées par complémentarité de forme sur la douille de guidage (19) et la douille enfichable de fixation (24),
- une poignée à part entière de conception plus haute étant formée par le moyen de fixation (2) dans sa position inférieure en appui sur la poignée (3), conjointement avec cette poignée (3),
- le moyen de fixation (2) prolongeant et complétant dans son contour extérieur la poignée (3) agencée en dessous.
